# DEMANDE DE BREVET EUROPEEN

(11) **EP 0 205 151 A1**
(43) Date de publication de la demande: **17.12.1986**
(21) Numéro de dépôt: 86107876.4
(22) Date de dépôt: 10.06.1986
(51) Int. Cl.: H01P 1/219, H01P 5/04

(54) **Filtre passe-bande hyperfrequences en mode evanescent**

(30) Priorité: 13.06.1985 FR 8508966
(71) Demandeur: ALCATEL TRANSMISSION PAR FAISCEAUX HERTZIENS A.T.F.H., F-92300 Levallois-Perret Cédex (FR)
(72) Inventeur: Sauvage, Marc, F-92000 Nanterre (FR); Henriot, Marie-Christine, F-92110 Clichy (FR)
(74) Mandataire: Weinmiller, Jürgen

(57) **Abrégé**

Filtre passe-bande hyperfréquences, en guide (1) sous la coupure, dit à mode évanescent, ledit filtre étant par ailleurs accordable dans une gamme de fréquences et ayant au moins un accès (21, 22) de type coaxial.

Les dispositifs d'accès sont chacun équipés d'une antenne de couplage (15) en forme de vilebrequin, cette antenne pouvant tourner autour de son axe longitudinal.

## Description

La présente invention se rapporte à un filtre passe-bande hyperfréquences en guide "sous la coupure", dit à mode évanescent, ledit filtre étant par ailleurs accordable dans une gamme de fréquences et ayant au moins un accès de type coaxial.

La figure 1 _{.}jointe représente schématiquement un filtre passe-bande accordable à mode évanescent de type connu. Sur cette figure, la référence 1 désigne le boîtier du filtre, en forme de guide d'ondes :circulaire fermé par deux plaques de fond 2 et 3. Les références 4 à 7 désignent quatre résonateurs accordables, composés chacun d'une partie fixe (40, 50, 60, 70) et d'une partie mobile de réglage (41, 51, 61, 71), formant les quatre pôles du filtre passe-bande, tandis que les références 8, 9 et 10 désignent les vis de réglage des couplages entre résonateurs adjacents. Enfin les références 11 et 12 désignent respectivement les accès d'entrée et de sortie du filtre, composés classiquement d'une embase coaxiale (110, 120), par exemple de type SMA, et d'un fil rigide (111, 121) formant antenne et dont l'extrémité opposée à l'embase coaxiale est soudée dans le - boîtier 1.

L'accord du filtre représenté sur la figure 1 s'obtient classiquement d'une part en réglant la distance entre les parties fixes (40, 50, 60, 70) des résonateurs (4, 5, 6, 7) et leurs parties mobiles (41, 51, 61, 71), et d'autre part en réglant les couplages entre ces résonateurs en enfonçant plus ou moins les vis de réglage 8, 9 et 10.

Avec ce type de filtre connu, l'accord obtenu ainsi n'est pas toujours optimal, car, pour qu'il en soit ainsi, il faudrait en outre ajuster le couplage entre chacun des accès (11, 12) et le résonateur adjacent (4, 7), ce qui n'est visiblement pas possible car ce couplage dépend de la distance entre chaque antenne d'accès (111, 121) et le résonateur le plus proche (4, 7), distance qui est fixe par construction. Il n'est pas non plus possible, par manque de place, d'introduire une vis de réglage entre chaque antenne et son résonateur adjacent.

Le couplage entre chaque antenne d'accès et son résonateur adjacent est donc, dans ce genre de dispositif connu, optimisé par construction au milieu de la gamme de fréquences, ce qui entraîne une dégradation des propriétés du filtre aux extrémités de cette gamme de fréquences. Pour obtenir des filtres gardant de bonnes caractéristiques, on est alors obligé, en divisant la gamme de fréquences en plusieurs sous-bandes, de réaliser plusieurs filtres, - un par sous-bande, ce qui complique considérablement l'installation de filtrage et en augmente par suite le prix de revient.

L'invention a pour objet un filtre passe-bande à mode évanescent réglable continûment dans une large bande de fréquence, ledit réglage étant fin et progressif, et permettant d'obtenir, dans ladite bande de fréquence, des propriétés de filtrage optimisées. Il est caractérisé en ce que ses accès coaxiaux sont chacun équipés d'une antenne de couplage en forme de vilebrequin et en ce qu'il est équipé de moyens permettant de régler le couplage entre ladite antenne et ledit filtre en faisant tourner ladite antenne autour de son axe longitudinal.

L'invention sera mieux comprise à l'aide de la description suivante d'un exemple de réalisation, en référence aux dessins annexés dans lesquels :
- la figure 1, déjà décrite précédemment, est une vue en coupe d'un filtre passe-bande hyperfréquences, accordable et fonctionnant en mode évanescent, de l'art antérieur,
- la figure 2 est une vue, semblable à celle de la figure 1, d'un filtre conforme à l'invention,
- la figure 3 est une vue éclatée d'un des dispositifs d'accès équipant le filtre de la figure 2,
- la figure 4 est une vue partielle en perspective du filtre de la figure 2, fond enlevé.

Sur la figure 2, qui est une vue en coupe d'un filtre passe-bande hyperfréquences à quatre pôles, accordable et fonctionnant en mode évanescent, conforme à l'invention, les éléments identiques à ceux de la figure 1 précédemment décrits y ont été désignés par les mêmes chiffres de référence, et ne seront donc pas décrits à nouveau.

Conformément à l'invention, le filtre de la figure 2 est équipé de dispositifs d'accès, respectivement d'entrée 21 et de sortie 22, extrêmement particuliers. Comme on le voit en effet sur la figure 2, et plus en détails sur la vue éclatée de la figure 3, chacun de ces accès est composé :
- d'une embase coaxiale 13, par exemple de type SMA,
- d'un tube isolant 14, par exemple en polytétrafluoréthylène, destiné au passage isolé de l'antenne à travers la paroi du guide 1, ce tube isolant 14 existant aussi dans la réalisation classique de la figure 1,
- d'une antenne de couplage 15 en forme de vilebrequin, dont le pliage est préférentiellement tel que l'antenne 15 se trouve, comme représenté, coincée dans le guide 1 ; l'antenne 15 présente une extrémité rétrécie 150 destinée à venir s'insérer étroitement dans l'embase coaxiale 13,
- d'un écrou 16 soudé sur l'autre extrémité de l'antenne 15, cette extrémité étant, comme représenté, extérieure au guide 1.

Le positionnement de l'accès 21 dans le guide 1 apparaît encore plus clairement sur la perspective de la figure 4, celle-ci faisant apparaître en outre une vis 17 de blocage en rotation de l'antenne 15 qui traverse le corps 1 jusqu'à venir s'appuyer sur ladite antenne 15.

Le filtre qui vient d'être décrit bénéficie d'une possibilité de couplage entre les accès 21, 22 et les résonateurs adjacents 4, 7, à .réglage fin et continu.

Pour effectuer ce réglage, on débloque en rotation l'accès considéré, 21 par exemple, en desserrant la vis 17, puis on fait tourner, à l'aide de l'écrou 16, l'antenne en forme de vilebrequin 15, jusqu'à ce que l'on ait ainsi ajusté le couplage à la valeur désirée. On bloque ensuite à nouveau l'antenne 15 en serrant la vis 17.

Pour les essais effectués par la demanderesse, l'antenne 15 a été réalisée en bronze-béryllium non recuit, avec une fine couche superficielle (quelques microns d'épaisseur) en or, assurant une bonne conductivité électrique. La forme en vilebrequin de l'antenne 15 a été réalisée par pliage dans un moule, ce qui assure une très bonne repro- ductivilité. Du fait de l'élasticité du bronze-béryllium non recuit, on a pu introduire à force l'antenne 15 dans le guide 1 par le trou où vient se loger le tube isolant 14.

## Revendications

1/ Filtre passe-bande hyperfréquences, accordable et fonctionnant en mode évanescent, du type comportant au moins un dispositif d'accès (21, 22) de type coaxial, caractérisé en ce que ledit dispositif d'accès est équipé d'une antenne de couplage (15) en forme de vilebrequin, et en ce qu'il est équipé de moyens (16, 150) permettant de régler le couplage entre ladite antenne et ledit filtre en faisant tourner ladite antenne autour de son axe longitudinal.

2/ Filtre passe-bande selon la revendication 1, caractérisé en ce que ladite antenne est dimensionnée de manière à être coincée, après sa mise en place, dans le corps du guide (1) dudit filtre.
